# FASCICULE DE BREVET EUROPEEN

(11) **EP 2 265 411 B1**
(45) Date de publication et mention de la délivrance du brevet: **29.06.2011**
(21) Numéro de dépôt: 09728518.3
(22) Date de dépôt: 26.02.2009
(51) Int. Cl.: B25B 13/44, B25B 23/10

(54) **EMBOUT DE PREHENSION ET DE VISSAGE DESTINE A EQUIPER UN APPAREIL DE VISSAGE**
GREIF- UND SCHRAUBEINSATZ FÜR EINE SCHRAUBVORRICHTUNG
GRIPPING AND SCREWING BIT INTENDED TO EQUIP A SCREWING DEVICE

(30) Priorité: 13.03.2008 FR 0801371
(43) Date de publication de la demande: 29.12.2010
(73) Titulaire: Ateliers LR Etanco, 78230 Le Pecq (FR)
(72) Inventeur: LEROY, Alain, F-78820 Juziers (FR)
(74) Mandataire: Mazabraud, Xavier
(86) Numéro de dépôt international: PCT/FR2009/000219
(87) Numéro de publication internationale: WO 2009/122025

(56) Documents cités:
- US-A- 1 155 662
- US-A- 2 850 931
- US-A- 4 520 698
- US-A- 5 375 489
- US-A1- 2007 193 418

## Description

La présente invention concerne un embout de préhension et de vissage destiné à équiper un appareil de vissage tel que, par exemple, une visseuse/dévisseuse motorisée.

Elle s'applique notamment, à des vis dont la tête présente à sa périphérie des conformations destinées à coopérer avec un outil de vissage, d'une part, pour assurer une solidarisation axiale entre l'outil et la vis et, d'autre part, pour permettre à l'outil d'exercer sur la vis un couple de vissage. Un embout tel que définit dans le préambule de la revendication 1 est connu de l'art antérieur, par example par le document US-A 5 375 489.

Par le brevet EP N° 1382418, la Demanderesse a déjà proposé une douille de vissage présentant, à l'une de ses extrémités, une cavité coaxiale s'ouvrant à l'extérieur, de manière à pouvoir recevoir la tête de la vis. La surface intérieure de la douille qui délimite cette cavité, présente des conformations aptes à venir en prise avec celle de la tête de la vis, de manière à pouvoir assurer la transmission du couple de vissage. Cet embout est muni de moyens de préhension qui s'engagent dans un espace prévu sous la tête de la vis lors de l'introduction de la tête de la vis à l'intérieur de l'embout.

Cette solution présente l'avantage de dissocier la fonction d'entraînement en rotation de la fonction de préhension. De ce fait, les moyens de préhension qui n'ont plus de fonction d'entraînement en rotation, peuvent présenter des dimensions réduites. L'efficacité du vissage demeure garantie du fait que la douille de vissage se comporte comme une clé à douille classique de section indéformable.

Néanmoins, cette solution présente un inconvénient dû au fait que, compte tenu de l'indéformabilité de la douille, elle ne convient bien que pour des vis dont les têtes présentent une précision relativement élevée.

Si la section extérieure de la tête ne correspond pas exactement à la section intérieure de la douille, on observe :
- soit une impossibilité d'engager la tête dans la douille,
- soit un jeu entre la tête et la douille, ce jeu s'avérant nuisible du fait qu'il conduit à un effet de rotule de la tête à l'intérieur de la douille.

Il est clair qu'un renforcement des moyens de préhension pour réduire cet effet de rotule irait à l'encontre du but recherché dans cette solution, qui vise au contraire à profiter de la séparation des fonctions de préhension et d'entraînement pour diminuer les dimensions des moyens de préhension.

Or, il s'avère que les techniques de production à cadence élevée ne permettent pas toujours de garantir une précision suffisante des têtes de vis pour éviter les inconvénients précédemment évoqués. Ceci est plus particulièrement le cas lorsqu'en fin du cycle de fabrication, les têtes de vis subissent un traitement de surface se traduisant par un dépôt de matière d'épaisseur mal contrôlée (dépôt de métal, d'oxyde métallique, de peinture, etc...).

En outre, la solution précédemment décrite prévoit une coopération d'une conformation des mors avec une conformation appropriée de la douille pour provoquer un basculement des mors autour de moyens d'articulation, lorsque les mors passent d'une position fin de course avant où ils sont ouverts, à une position fin de course arrière dans laquelle les mors sont rentrés dans la douille en position fermée. En fait, ces conformations font intervenir des rampes qui s'étendent obliquement par rapport à l'axe longitudinal de la douille.

La présence de ces rampes et le basculement des mors impliquent la présence d'un espace annulaire important entre la douille et les mors et donc un accroissement du diamètre de la douille.

Cette augmentation de volume se trouve amplifiée du fait de la présence, à l'intérieur de la douille, d'un noyau central coaxial permettant d'assurer le coulissement axial des mors (la présence des rampes empêche que ce coulissement puisse être assuré par la surface extérieure de la douille).

L'invention a donc plus particulièrement pour but de supprimer ces inconvénients.

A cet effet, elle propose un embout de préhension et de vissage comportant les caractéristiques de la revendication 1,

Avantageusement, les deux mors pourront présenter un corps allongé terminé, d'un côté, par une fraction de collerette circulaire présentant les susdites conformations.

L'un des deux mors, de type femelle, pourra comprendre un corps de forme cylindrique muni d'une cavité axiale de section rectangulaire.

L'autre mors, de type mâle, pourra alors comprendre un corps de forme parallélépipédique de section sensiblement complémentaire de celle de la cavité axiale dans laquelle il vient s'engager et peut coulisser radialement. Ce corps présente également une fraction de collerette circulaire qui s'étend dans le prolongement de celle du mors de type femelle lorsque les deux mors sont en position rétractée.

Par ailleurs, les deux mors pourront également comprendre au moins deux perçages radiaux coaxiaux axés perpendiculairement auxdites broches et dans lesquels s'engage un axe de guidage autorisant un déplacement radial en translation des deux mors.

Un ressort pourra en outre être prévu, coaxialement à cet axe pour engendrer sur les deux mors un effort tendant à les écarter l'un de l'autre.

Avantageusement, le diamètre extérieur des fractions de collerette des mors pourra être égal au diamètre intérieur de la douille de manière à ce qu'en position rentrée des mors, les fractions de collerette se trouvent, au moins partiellement, étroitement engagées dans la douille.

Des modes d'exécution de l'invention seront décrits ci-après, à titre d'exemples non limitatifs, avec référence aux dessins annexés dans lesquels :
Les figures 1 et 2 sont deux vues en élévation, à 90° l'une de l'autre, d'un embout de préhension et de vissage selon l'invention dans lequel les mors sont en position déployée ;
La figure 3 est une coupe selon AA' de la figure 2 ;
Les figures 4 à 6 sont des vues analogues à celles des figures 1 à 3, mais dans lesquelles les mors sont en position rétractée ;
La figure 7 est une vue en perspective d'un mors femelle ;
La figure 8 est une vue de côté du mors représenté figure 7 ;
La figure 9 est une vue d'extrémité, côté collerette du mors femelle ;
Les figures 10 à 12 représentent un mors mâle respectivement en perspective (figure 10), en élévation (figure 11) et en vue d'extrémité côté collerette (figure 12) ;
Les figures 13 et 14 sont des vues respectivement en élévation (figure 13) et en coupe axiale selon BB' de la figure 13 (figure 14) d'une variante d'exécution d'un embout de préhension et de vissage selon l'invention.
Les figures 15 et 16 représentent en perspective (figure 15) et en vue d'extrémité (figure 16) un mors de type mâle de l'embout illustré sur les figures 13 et 14 ;
Les figures 17 et 18 représentent en perspective (figure 17) et en vue d'extrémité (figure 18) un mors de type femelle de l'embout illustré sur les figures 13 et 14 ;
La figure 19 est une représentation schématique montrant la position de la section polygonale de la tête de la vis dans les empreintes des mors de l'embout représenté sur les figures 13 à 18.

Dans l'exemple représenté sur les figures 1 à 12, l'embout de préhension et de vissage est destiné à des vis comprenant une tête 1, présentant une face supérieure bombée 2 comportant au centre une cuvette d'injection. La présence de cette cuvette n'existe que dans le cas où la tête est surmoulée. Par contre, dans le cas d'un forgeage à froid (roulage), la face supérieure de la tête 1 sera continûment bombée. Le bord périphérique 3 de la tête 1 est dentelé et comprend ici quinze dents séparées par des échancrures formant un angle d'environ 120°.

Cette tête 1 est reliée à une tige coaxiale 7 par l'intermédiaire d'une portion cylindrique sous tête 8 dont le diamètre est sensiblement égal à la distance entre le fond des échancrures et l'axe XX' de la vis.

Dans cet exemple, la hauteur de la portion cylindrique 8 est sensiblement égale à la hauteur du bord périphérique 3 de la tête 1. Le diamètre de la tige 7 de la vis au niveau de son raccordement à la portion cylindrique 8 est très inférieur à celui de la tête 1 (environ 50%), le raccord entre la portion cylindrique 8 avec le bord périphérique 3 de la tête 1 et avec l'extrémité de la tige 7 s'effectuant grâce à des épaulements radiaux.

Dans cet exemple, la tige 7 de la vis présente un filet auto taraudeur 4 terminé par une pointe auto perforante 5.

Bien entendu, l'invention ne se limite pas à un type de filet ou de pointe particulier.

Cette vis peut être vissée à l'aide d'un outil à main présentant un embout tubulaire dont le profil intérieur correspond à la forme extérieure dentelée de la tête 1.

Néanmoins, elle convient tout particulièrement à l'embout de vissage illustré sur les figures 1 à 12 qui comprend essentiellement une douille tubulaire 10 refermée, d'un côté, par un fond 11 circulaire solidaire d'une tige 12 coaxiale partiellement de section hexagonale, destiné à s'engager dans le mandrin d'une visseuse.

Cette douille 10 délimite une cavité cylindrique coaxiale 13 débouchant à l'extérieur à l'opposé du fond 11. La paroi cylindrique de cette cavité 13 est lisse et ne comprend aucun élément en saillie tel que par exemple, une rampe.

A l'intérieur de cette douille 10, est disposé un mécanisme de préhension 14 mobile axialement, qui comprend deux mors 15, 16 dont l'un 15 est de type mâle, tandis que l'autre 16 est de type femelle.

Le mors 15 de type mâle présente un corps parallélépipédique 17, axialement allongé comprenant un côté latéral cylindrique 18.

Ce corps 17 est prolongé, à l'une de ses extrémités, par une fraction de collerette 19 qui s'étend coaxialement au côté latéral 18 en saillie relativement à celui-ci et qui présente un diamètre extérieur sensiblement égal au diamètre intérieur de la douille 10.

La surface intérieure de cette fraction de collerette 19 comprend successivement, en partant du corps 17, dans le sens axial :
- une portion dentelée 20 en forme de secteur de couronne, cette portion dentelée étant sensiblement complémentaire au bord périphérique dentelé de la tête 1 de la vis, et
- une portion lisse cylindrique de diamètre inférieur à celui de la portion dentelée 20 et de préférence égal au diamètre de la portion cylindrique 7 sous tête de la vis.

La face du corps 17 adjacente à la collerette 19 présente un étagement 22 formant un décrochement à profil circulaire.

Le mors de type femelle 16 (figures 7 à 9) comprend un corps 23 sensiblement cylindrique de même longueur que le corps 17 du mors 15 de type mâle.

Ce corps 23 est muni d'une cavité axiale parallélépipédique 24 sensiblement complémentaire au corps 17 du mors 15 de type mâle qui est destiné à venir s'y loger.

Le corps 23 est prolongé, d'un côté par un évasement 25 en forme de congé, lui-même axialement prolongé sur une partie de sa périphérie par une fraction de collerette 26 similaire à celle du mors 15 de type mâle et comprenant d'une façon analogue une portion dentelée 20' et une portion lisse cylindrique 21'. Cette fraction de collerette 26 est centrée à l'opposé de l'ouverture axiale de la cavité 24 de sorte que lorsque le corps 17 du mors 15 de type mâle est engagé dans la cavité 24 du corps 23 du mors 16 de type femelle, les deux fractions de collerette 19, 26 se font face et se trouvent inscrites dans un même cercle extérieur.

Le volume intérieur de la douille 10 est traversé par deux broches radiales 30, 31 axialement décalées dont les extrémités s'engagent dans des perçages correspondants prévus dans la douille 10.

Ces deux broches sont destinées à passer au travers de perçages oblongs traversants 32, 33 - 34,35 - 34', 35' réalisés dans le corps des mors 15, 16 de type mâle et femelle.

A cet effet, le mors de type mâle 15 comprend deux perçages oblongs traversants 32, 33 réalisés entre les deux faces principales du corps 17.

Par contre, le mors 16 de type femelle comprend deux couples de perçages oblongs coaxiaux 34, 34' - 35, 35', radialement traversants débouchant dans les deux faces opposées de la cavité axiale 24.

Ces deux couples de perçages oblongs 34, 34' - 35, 35' sont disposés de manière à ce que, lorsque le corps 17 du mors 15 de type mâle est engagé dans la cavité axiale 24 du corps 23 du mors 16 de type femelle, les perçages oblongs coaxiaux de chaque couple 34, 34' - 35, 35' se trouvent alignés localement avec un perçage oblong 32, 33 du corps 17 du mors 15 de type mâle en délimitant un passage dans lequel s'engage l'une desdites broches 30, 31.

Les perçages oblongs 32 à 35 et 34', 35' comprennent chacun une portion P₁ qui s'étend axialement et une portion P₂ qui s'étend obliquement par rapport à l'axe longitudinal de la douille 10.

Les portions obliques P₂ des perçages oblongs d'un même mors s'étendent parallèlement les unes des autres.

Par contre, les portions obliques P₂ des perçages oblongs 32, 33 du mors 15 de type mâle sont orientées à l'opposé des portions obliques P₂ des perçages oblongs 34, 35 - 34', 35' du mors 16 de type femelle.

Par ailleurs, les corps 17, 23 des mors 15, 16 de type mâle et femelle présentent deux perçages radiaux traversants 40, 41 axés perpendiculairement aux broches et dans lesquels s'engage un axe servant à solidariser axialement les deux mors 15, 16 tout en autorisant leur translation radiale.

Un ressort 42 disposé coaxialement à l'axe exerce alors sur les mors un effort tendant à les ouvrir.

Grâce à ces dispositions, un déplacement axial des mors de type mâle 15 et femelle 16 depuis la position déployée des mors (figures 4 à 6) jusqu'à leur position rétractée à l'intérieur de la douille 10 (figures 1 à 3) permettra d'obtenir successivement :
- une rétraction progressive des deux mors provoquée par l'action des deux broches 30, 31 sur les portions obliques P₂ des perçages oblongs 32 à 35 - 34', 35' ; cette rétraction s'effectue par une double translation axiale et radiale sans qu'il n'y ait une quelconque rotation ou basculement (la géométrie du dispositif ne le permet pas) ;
- une fois que les deux mors 15, 16 sont totalement engagés l'un dans l'autre, la collerette se trouvant encore à l'extérieur de la cavité de la douille, une translation axiale des mors 15, 16 jusqu'à ce que les fractions de collerette 19, 26 se trouvent au moins en partie engagées dans la cavité de la douille 10 ; dans cette position, les fractions de collerette 19, 26 se trouvent radialement verrouillées par la douille 10.

Grâce à ces dispositions, à partir de la disposition de l'embout illustré sur les figures 4 à 6, disposition dans laquelle les mors 15, 16 sont à l'état déployé et les fractions de collerette 19, 26 ressortent à l'extérieur de la douille 10, on engage la tête 1 de la vis entre les fractions de collerette 19, 26 puis on exerce une poussée axiale sur la vis.

Cette poussée provoque un déplacement en translation des mors 15, 16 qui passent à l'état rétracté, tandis que les fractions de collerette 19, 26 viennent emprisonner la bordure de la tête 1 de la vis en deux zones diamétralement opposées. Parallèlement, les dentures des fractions de collerette 19, 26 s'engagent entre les dentures de la tête 1 de la vis en assurant une solidarisation en rotation par complémentarité de forme.

En fin de translation axiale, les fractions de collerette 19, 26 s'engagent étroitement à l'intérieur de la douille 10 et se trouvent donc radialement verrouillées.

L'opérateur peut alors procéder au vissage de la vis. En fin de vissage, l'opérateur exerce une traction axiale sur l'embout, ce qui provoque un déplacement des mors 15, 16 en sens inverse et leur passage en position déployée avec désengagement de la tête 1 de la vis.

Cette solution s'avère particulièrement efficace et permet de réaliser des embouts de préhension présentant une grande compacité.

En outre, en position verrouillée, les broches ne coopèrent qu'avec les portions axiales des perçages oblongs, de sorte qu'un processus de déploiement intempestif des mors (dû à la réversibilité d'un montage à rampe) ne peut pas se produire.

Par ailleurs, la transmission du couple entre la douille 10 et les mors 15, 16, qui est assurée par les deux broches (30,31), s'effectue dans des conditions optimales.

Les figures 13 à 19 illustrent une variante de l'embout de préhension et de vissage selon l'invention utilisable pour des vis 50 dont la tête 51 présente une calotte 52 éventuellement bombée, terminée par une couronne conique et, sous cette calotte, une partie sous tête 53 de section polygonale, de préférence à six ou huit pans, qui s'étend coaxialement à la vis.

Dans cet exemple, les éléments de l'embout 54 sont strictement identiques à ceux de l'embout précédemment décrit, à l'exception des fractions de collerette 55, 56 qui, dans ce cas, s'étendent sur près de 180° (environ 170°) et qui comprennent chacune, successivement, à partir du corps 57, 58 des mors :
- une cavité annulaire 59 (figure 17) qui s'étend sur une fraction de circonférence de diamètre sensiblement égal au diamètre de la calotte 52 de la tête 51 de la vis 50 ; cette cavité annulaire pourra comprendre une forme conique sensiblement complémentaire de la couronne conique de la calotte 52 de la tête 51 de la vis 50, et
- une empreinte 60 comportant deux facettes 61, 62 s'étendant à 90° l'une de l'autre et disposées symétriquement par rapport à un plan bissecteur passant par l'axe de l'embout, ce plan bissecteur constituant un plan de symétrie également pour la cavité annulaire 59.

Le fonctionnement de cette douille est similaire à celui de la douille précédemment décrite.

Ainsi, à partir de la position déployée illustrée sur la figure 14, on engage la tête 51 de la vis 50 entre les fractions de collerette 55, 56 des mors, puis on exerce sur celle-ci une pression axiale. Cette pression provoque un déplacement en translation des mors vers l'intérieur de la douille 63 de l'embout avec passage en position rétractée. Au terme de ce passage en position rétractée, les deux facettes 61, 62 de chaque empreinte 60 viennent s'appliquer sur un couple de pans correspondants de la partie sous tête 53 de la vis 50, en effectuant ainsi un auto centrage de la tête 51 de la vis 50 par rapport à la douille.

Une fois en position rétractée, les fractions de collerette 55, 56 s'engagent au moins partiellement à l'intérieur de la douille 62 et se trouvent alors verrouillées radialement.

L'avantage de cette solution (de même que dans la précédente) consiste en ce qu'elle autorise de légères variations dimensionnelles des têtes des vis sans que cela nuise au bon fonctionnement de la douille. En effet, selon ces variations dimensionnelles, la tête 51 de la vis 50 s'engagera plus ou moins profondément dans les empreintes 60 et la cavité annulaire 59 des mors, tout en étant correctement centrée. Bien entendu, il conviendra à cet effet de prévoir un léger jeu entre la surface extérieure des fractions de collerette 55, 56 et la surface intérieure de la douille 63.

Ce léger jeu n'aura aucune incidence sur le fonctionnement de l'embout puisque, lors de la rotation de l'embout, le couple résistant exercé par la vis provoquera sur les fractions de collerette des mors, un effort tendant à les appliquer fermement sur la surface intérieure de la douille en assurant ainsi un rattrapage automatique de jeu.

## Revendications

1. Embout de préhension et de vissage d'une vis dont la tête (1) présente à sa périphérie des conformations destinées à coopérer avec un outil de vissage, d'une part, pour assurer une solidarisation axiale entre l'outil et la vis et, d'autre part, pour permettre à l'outil d'exercer sur la vis un couple de vissage, comprenant
- une douille (10) présentant, d'un côté, des moyens d'entraînement en rotation (12) et, de l'autre côté, une cavité coaxiale (13) débouchant à l'extérieur par un orifice circulaire,
- un mécanisme de préhension (14) mobile axialement à l'intérieur de ladite cavité (13), ce mécanisme comprenant deux mors (15, 16) mobiles en translation, l'un par rapport à l'autre, selon un plan radial,
- des conformations (20, 20') prévues à l'extrémité des mors (15, 16) pour permettre un engagement de la tête (1) de la vis, en position écartée des mors (15, 16), puis la préhension de ladite tête (1) par son bord périphérique avec solidarisation en rotation de ladite tête (1) et desdits mors (15, 16), par complémentarité de formes, lorsque lesdits mors (15, 16) sont en position rétractée, rentrée au moins partiellement à l'intérieur de ladite douille (10),
• des moyens de conversion aptes à commander la translation radiale des deux mors (15, 16) à la suite d'un déplacement axial du mécanisme de préhension (14), de manière à passer d'une position ouverte, dans laquelle les deux mors (15, 16) sont écartés l'un de l'autre et ressortent à l'extérieur de la douille (10), à une position fermée dans laquelle les deux mors (15, 16) sont rétractés et sont rentrés à l'intérieur de la douille (10),
**caractérisé en ce que**
• les susdits moyens de conversion font intervenir :
- d'une part, deux broches radiales (30, 31) parallèles axialement décalées passant au travers de la cavité de la douille (10) et s'engageant respectivement dans deux couples de perçages coaxiaux prévus dans la douille (10),
- d'autre part, au moins deux perçages oblongs radialement traversants (32, 33 - 34, 35 - 34', 35'), respectivement prévus dans chaque mors (15, 16), ces perçages oblongs (32, 33 - 34, 35 - 34', 35') étant disposés de manière à être deux à deux en coïncidence et à délimiter deux passages radiaux par lesquels s'engagent respectivement les deux broches (30, 31).
• chacun des perçages oblongs (32, 33 - 34, 35 - 34', 35') comprend une portion axiale (P₁) suivie d'une portion oblique (P₂), les portions obliques (P₂) de deux perçages oblongs en coïncidence par lesquels passe une même broche étant orientées à l'opposé l'une de l'autre,
• la transmission du couple entre la douille (10) et les mors (15, 16) est assurée par les deux broches (30,31).

2. Embout selon la revendication 1,
**caractérisé en ce que** les deux mors (15, 16) présentent chacun un corps allongé terminé, d'un côté, par une fraction de collerette circulaire (19, 26) présentant les susdites conformations (20, 20').

3. Embout selon la revendication 2,
**caractérisé en ce que** l'un des mors (16) est de type femelle, et **en ce que** l'autre mors (15) est de type mâle et s'engage à coulissement dans le mors (16) de type femelle.

4. Embout selon la revendication 3,
**caractérisé en ce que** le mors (16) de type femelle comprend un corps (23) de forme cylindrique muni d'une cavité axiale (24) de section rectangulaire, et **en ce que** le mors (15) de type mâle comprend un corps (17) de forme parallélépipédique de section sensiblement complémentaire de celle de la cavité axiale (24) dans laquelle il vient s'engager et peut coulisser radialement.

5. Embout selon la revendication 2,
**caractérisé en ce qu'**en position rétractée des mors (15, 16), les susdites fractions de collerette circulaire (19, 26) s'étendent dans le prolongement l'une de l'autre.

6. Embout selon l'une des revendications précédentes,
**caractérisé en ce que** les deux mors (15, 16) comprennent au moins deux perçages radiaux coaxiaux (40, 41) axés perpendiculairement auxdites broches (30, 31) et dans lesquels s'engage un axe de guidage autorisant un déplacement radial en translation des deux mors (15, 16).

7. Embout selon la revendication 6,
**caractérisé en ce qu'**il comprend un ressort (42) engendrant sur les deux mors, un effort tendant à les écarter l'un de l'autre.

8. Embout selon la revendication 2,
**caractérisé en ce que**, en position rentrée des mors (15, 16), les fractions de collerette (19, 26) sont au moins partiellement engagées dans la douille (10).

9. Embout selon la revendication 3,
**caractérisé en ce que** les fractions de collerette (19, 26) des mors de type mâle et femelle (15, 16) comprennent successivement, en partant du corps (17, 23), une portion dentelée (20, 20') en forme de secteur de couronne, cette portion dentelée étant sensiblement complémentaire au bord périphérique dentelé de la tête (1) de la vis et une portion lisse cylindrique de diamètre inférieur à celui de la portion dentelée (20) et de préférence égal au diamètre de la portion cylindrique (7) sous tête de la vis.

10. Embout selon la revendication 2, destiné à une vis (50) dont la tête présente une calotte suivie d'une partie sous tête (53) de section polygonale qui s'étend coaxialement à la vis,
**caractérisé en ce que** les fractions de collerette (55, 56) comprennent chacune, successivement à partir du corps desdits mors :
- une cavité annulaire (59) qui s'étend sur une fraction de circonférence de diamètre sensiblement égal au diamètre de la calotte (52) de la tête (51) de la vis (50) et,
- une empreinte (60) comportant deux facettes (61, 62) s'étendant à 90° l'une de l'autre et disposées symétriquement par rapport à un plan bissecteur passant par l'axe de l'embout.

11. Embout selon la revendication 10,
**caractérisé en ce que** la calotte (52) de la tête (51) de la vis (50) est terminée par une couronne conique, et **en ce que** la susdite cavité annulaire comprend une forme conique sensiblement complémentaire de la couronne conique de la calotte (52) de la tête (51) de la vis (50).

## Claims

1. Gripping and screwing bit for a screw of which the head (1) has on its periphery structures intended to cooperate with a screwing tool, on the one hand, in order to provide an axial securing between the tool and the screw and, on the other hand, in order to allow the tool to exert on the screw a screwing torque, comprising
- a sleeve (10) having, on one side, means for driving in rotation (12) and, on the other side, a coaxial cavity (13) exiting outside via a circular orifice,
- a gripping mechanism (14) which can move axially inside said cavity (13), this mechanism comprising two jaws (15, 16) which can move translationally with respect to one another, according to a radial plane,
- structures (20, 20') provided at the end of the jaws (15, 16) to allow for an engagement of the head (1) of the screw, in the separated position of the jaws (15, 16), then the grasping of said head (1) by its peripheral edge with securing in rotation of said head (1) and of said jaws (15, 16), by shape complementarity, when said jaws (15, 16) are in retracted position, returned at least partially inside said sleeve (10),
- conversion means able to control the radial translation of the two jaws (15, 16) following an axial movement of the gripping mechanism (14), in such a way as to change from an open position, in which the two jaws (15, 16) are separated from one another and extend outside the sleeve (10), to a closed position in which the two jaws (15, 16) are retracted and are returned inside the sleeve (10),
**characterised in that**
- the aforementioned conversion means cause to intervene:
- on the one hand, two radial parallel axially offset pins (30, 31) passing through the cavity of the sleeve (10) and engaging respectively into two pairs of coaxial perforations provided in the sleeve (10),
- on the other hand, at least two oblong perforations radially passing (32, 33 - 34, 35 - 34', 35'), respectively provided in each jaw (15, 16), these oblong perforations (32, 33 - 34, 35 - 34', 35') arranged in such a way as to be two by two in coincidence and to delimit two radial passages through which the two pins (30, 31) engage respectively.
- each of the oblong perforations (32, 33 - 34, 35 - 34', 35') comprises an axial portion (P₁) followed by an oblique portion (P₂), the oblique portions (P₂) of two oblong perforations in coincidence through which passes the same pin being oriented opposite from one another,
- the transmission of the torque between the sleeve (10) and the jaws (15, 16) is provided by the two pins (3 0, 31).

2. Bit according to claim 1,
**characterised in that** the two jaws (15, 16) each have an extended body terminated, on one side, by a fraction of a circular skirt (19, 26) having the aforementioned structures (20, 20').

3. Bit according to claim 2,
**characterised in that** one of the jaws (16) is of the female type, and **in that** the other jaw (15) is of the male type and is engaged slidingly in the jaw (16) of the female type.

4. Bit according to claim 3,
**characterised in that** the jaw (16) of the female type comprises a cylindrically-shaped body (23) provided with an axial cavity (24) of rectangular section, and **in that** the jaw (15) of the male type comprises a body (17) of parallelepiped shape with a section substantially complementary with that of the axial cavity (24) wherein it becomes engaged and can slide radially.

5. Bit according to claim 2,
**characterised in that** in the retracted position of the jaws (15, 16), the aforementioned fractions of circular skirt (19, 26) extend in the extension one in relation to the other.

6. Bit according to one of the preceding claims,
**characterised in that** the two jaws (15, 16) include at least two coaxial radial perforations (40, 41) on axes perpendicular to said pins (30, 31) and wherein is engaged a guide axis allowing for a radial displacement in translation of the two jaws (15, 16).

7. Bit according to claim 6,
**characterised in that** it comprises a spring (42) generating on the two jaws, a force tending to separate one from the other.

8. Bit according to claim 2,
**characterised in that**, in the returned position of the jaws (15, 16), the fractions of skirt (19, 26) are at least partially engaged in the sleeve (10).

9. Bit according to claim 3,
**characterised in that** the fractions of skirt (19, 26) of the jaws of the male and female type (15, 16) include successively, starting from the body (17, 23), a toothed portion (20, 20') in the shape of a crown sector, this toothed portion being substantially complementary with the peripheral edge of the head (1) of the screw and a smooth cylindrical portion of a diameter less than that of the toothed portion (20) and more preferably equal to the diameter of the cylindrical portion (7) under the head of the screw.

10. Bit according to claim 2, intended for a screw (50) of which the head has a dome followed by a portion under the head (53) of polygonal section which extends coaxially to the screw,
**characterised in that** the fractions of skirt (55, 56) each include, successively starting from the body of said jaws:
- an annular cavity (59) which extends over a fraction of the circumference of a diameter substantially equal to the diameter of the dome (52) of the head (51) of the screw (50) and,
- an imprint (60) comprising two faces (61, 62) extending 90° in relation to one another and arranged symmetrically in relation to a bisecting plane passing through the axis of the bit.

11. Bit according to claim 10,
**characterised in that** the dome (52) of the head (51) of the screw (50) is terminated by a tapered crown, and **in that** the aforementioned annular cavity comprises a tapered shape that is substantially complementary with the tapered crown of the dome (52) of the head (51) of the screw (50).

## Patentansprüche

1. Greif- und Schraubeinsatz für eine Schraube, deren Kopf (1) auf seinem Umfang zum Zusammenwirken mit einem Schraubwerkzeug bestimmt Gestaltungen aufweist, zum einen zur Sicherstellung eines axialen Zusammenschlusses zwischen Werkzeug und Schraube, und zum anderen um zu ermöglichen, dass das Werkzeug auf die Schraube ein Schraubmoment ausübt, umfassend
- eine Fassung (10), die auf einer Seite Rotationsantriebsmittel (12) und auf der anderen Seite einen koaxialen Hohlraum (13) aufweist, der über eine kreisförmige Öffnung nach außen mündet,
- einen axial zum Inneren des Hohlraums (13) beweglichen Greifmechanismus (14), wobei dieser Mechanismus zwei translatorisch gegeneinander in einer radialen Ebene bewegliche Spannbacken (15, 16) umfasst,
- Gestaltungen (20, 20'), die am äußeren Ende der Spannbacken (15, 16) vorgesehen sind, um einen Eingriff des Kopfes (1) der Schraube in der auseinander stehenden Position der Spannbacken (15, 16) und anschließend das Greifen des Kopfes (1) über seinen Umfangsrand unter Rotationszusammenschluss des Kopfes (1) mit den Spannbacken (15, 16) durch die Komplementarität von Formen zu ermöglichen, wenn die Spannbacken (15, 16) sich in der zurückgezogenen, mindestens teilweise in das Innere der Fassung (10) hineinreichenden Position befinden,
• Konversionsmittel, die dazu geeignet sind, die radiale Translation der beiden Spannbacken (15, 16) in Folge einer axialen Verschiebung des Greifmechanismus (14) so zu steuern, dass eine offene Position, in der die beiden Spannbacken (15, 16) auseinander stehen und wieder aus der Fassung (10) nach Außen heraus treten, eine geschlossene Position, in der die beiden Spannbacken zurückgezogen sind und in das Innere der Fassung (10) hineinreichen, durchlaufen wird,
**dadurch gekennzeichnet, dass**
• die oben genannten Konversionsmittel die Beteiligung von folgendem veranlassen:
- zum einen parallele radiale Stifte (30, 31), die axial versetzt sind, und quer zum Hohlraum der Fassung (10) verlaufen und jeweils in zwei in der Fassung (10) vorgesehene koaxiale Bohrungspaare eingreifen,
- zum anderen mindestens zwei längliche, radial querende Bohrungen (32, 33 - 34, 35 - 34', 35') die jeweils in jeder Spannbacke (15, 16) vorgesehen sind, wobei diese länglichen Bohrungen (32, 33 - 34, 35 - 34', 35') so angeordnet sind, dass sie paarweise kongruent sind und zwei radiale Durchgänge begrenzen, durch die jeweils die beiden Stifte (30, 31) eingreifen,
• jede der länglichen Bohrungen (32, 33 - 34, 35 - 34', 35') einen axialen Teil P1 einschließt, gefolgt von einem schrägen Teil P2, wobei die schrägen Teile (P2) von zwei länglichen kongruenten Bohrungen, durch die ein und derselbe Stifte hindurchgeht, einander gegenüberliegend orientiert sind,
• die Übertragung des Moments zwischen der Fassung (10) und den Spannbacken (15, 16) durch die zwei Stifte (30, 31) sichergestellt ist.

2. Einsatz nach Anspruch 1,
**dadurch gekennzeichnet, dass** die beiden Spannbacken (15, 16) jeweils einen verlängerten Körper aufweisen, der von einer Seite durch einen kreisförmigen Teilkragen (19, 26) begrenzt ist, der die oben genannten Gestaltungen (20, 20') aufweist.

3. Einsatz nach Anspruch 2,
**dadurch gekennzeichnet, dass** die eine der Spannbacken (16) vom weiblichen Typ ist und dadurch, dass die andere Spannbacke (15) vom männlichen Typ ist und gleitend in die Spannbacke (16) vom weiblichen Typ eingreift.

4. Einsatz nach Anspruch 3,
**dadurch gekennzeichnet, dass** die Spannbacke (16) vom weiblichen Typ einen Körper (23) von zylindrischer Form umfasst, der mit einem axialen Hohlraum (24) von rechteckigem Querschnitt versehen ist, und dadurch, dass die Spannbacke (15) vom männlichen Typ einen Körper (17) von quaderförmiger Form mit einem im Wesentlichen komplementären Querschnitt zu demjenigen des axialen Hohlraums (24) aufweist, in den er eingreift und in dem er radial gleiten kann.

5. Einsatz nach Anspruch 2,
**dadurch gekennzeichnet, dass** in der zurückgezogenen Position der Spannbacken (15, 16) die oben genannten kreisförmigen Teilkrägen (19, 26) sich in gegenseitiger Verlängerung erstrecken.

6. Einsatz nach einem der vorhergehenden Ansprüche,
**dadurch gekennzeichnet, dass** die beiden Spannbacken (15, 16) mindestens zwei radiale koaxiale Bohrungen (40, 41) umfassen, die senkrecht zu den Stiften (30, 31) stehend ausgerichtet sind und in die eine Führungsachse eingreift, die eine radiale translatorische Verschiebung der beiden Spannbacken (15, 16) zulässt.

7. Einsatz nach Anspruch 6,
**dadurch gekennzeichnet, dass** er eine Feder (42) umfasst, die auf die beiden Spannbacken eine Kraft ausübt, die dazu ausgerichtet ist, sie gegenseitig auseinanderzuschieben.

8. Einsatz nach Anspruch 2,
**dadurch gekennzeichnet, dass** in der eingezogenen Position der Spannbacken (15, 16) die Teilkrägen (19, 26) mindestens teilweise in die Fassung (10) eingreifen.

9. Einsatz nach Anspruch 3,
**dadurch gekennzeichnet, dass** die Teilkrägen (19, 26) der Spannbacken vom männlichen und weiblichen Typ (15, 16) nacheinander ausgehend von dem Körper (17, 23) einen gezahnten Teil (20, 20') in der Form eines Kronenausschnittes umfassen, wobei dieser gezahnte Teil im Wesentlichen zu dem peripheren gezahnten Rand des Kopfes (1) der Schraube komplementär ist, und einen zylindrischen glatten Teil mit einem Durchmesser, der kleiner ist als derjenige des gezahnten Teils (20) und vorzugsweise gleich dem Durchmesser des zylindrischen Unterkopfteils (7) der Schraube ist.

10. Einsatz nach Anspruch 2,
der für eine Schraube (50) bestimmt ist, deren Kopf eine Kalotte aufweist, gefolgt von einem Unterkopfteil (53) von polygonalem Querschnitt aufweist, der sich koaxial zur Schraube erstreckt,
**dadurch gekennzeichnet, dass** die Teilkrägen (55, 56) jeweils aufeinander folgend ausgehend von dem Körper der Spannbacken folgendes umfassen:
- einen ringförmigen Hohlraum (59), der sich über einen Teilumfang mit einem Durchmesser im Wesentlichen gleich dem Durchmesser der Kalotte (52) des Kopfs (51) der Schraube (50) erstreckt, und
- einen Stempel (60), der zwei Facetten (61, 62) umfasst, die sich um 90° zueinander erstrecken und symmetrisch bezüglich einer bisektoralen Ebene angeordnet sind, die durch die Achse des Einsatzes verläuft.

11. Einsatz nach Anspruch 10,
**dadurch gekennzeichnet, dass** die Kalotte (52) des Kopfes (51) der Schraube (50) durch eine konische Krone abgeschlossen ist, und dadurch, dass der oben genannte ringförmige Hohlraum eine konische Form aufweist, die im Wesentlichen zu der konischen Krone der Kalotte (52) des Kopfs (51) der Schraube (50) komplementär ist.
